# EUROPÄISCHE PATENTSCHRIFT

(11) **EP 1 625 346 B1**
(45) Veröffentlichungstag und Bekanntmachung des Hinweises auf die Patenterteilung: **27.09.2006**
(21) Anmeldenummer: 04797979.4
(22) Anmeldetag: 18.11.2004
(51) Int. Cl.: F42B 12/06, F42B 12/56, F42B 12/34

(54) **UNIVERSAL-KE-GESCHOSS, INSBESONDERE FÜR MITTELKALIBERMUNITION**
MULTI-PURPOSE CASCADE PROJECTILE, IN PARTICULAR FOR MEDIUM-CALIBRE AMMUNITION
PROJECTILE KE UNIVERSEL DESTINE NOTAMMENT A DES MUNITIONS DE MOYEN CALIBRE

(30) Priorität: 30.01.2004 DE 102004005042
(43) Veröffentlichungstag der Anmeldung: 15.02.2006
(73) Patentinhaber: RWM Schweiz AG, 8050 Zürich (CH)
(72) Erfinder: BURRI, Jakob, CH-8105 Regensdorf (CH)
(74) Vertreter: Dietrich, Barbara
(86) Internationale Anmeldenummer: PCT/EP2004/013078
(87) Internationale Veröffentlichungsnummer: WO 2005/073664

(56) Entgegenhaltungen:
- EP-A- 0 989 381
- DE-A- 4 024 543
- FR-A- 2 629 581
- FR-A- 2 673 461
- GB-A- 2 251 480
- US-A- 4 671 180
- US-A- 5 442 989

## Beschreibung

Die Erfindung betrifft ein Universal- KE - Geschoss, ein Verfahren zur Herstellung des Geschosses sowie seine Verwendung.

Bekannte Munitionstypen haben gegen moderne Ziele häufig keine durchschlagende Wirkung mehr, so dass ein Munitionstyp gefordert wird, der in der Lage ist, in einem Ziel eine grosse Zerstörleistung zu vollbringen. Dies wird mittels einer grossen Sprlitterwirkung in Radialer- wie in der Tieferichtung des Zieles erreicht. Zudem wird die Zerstörleistung noch durch den auftretenden Blast unterstützt.

Aus der EP 0 853 228 B1 ist ein gattungsmäßiges Geschoss sowie ein Verfahren zur Herstellung bekannt. Mit diesem Verfahren können Geschosse mit ein- oder mehrteiligen Geschosskörpern (Penetrator bzw. Penetratorteilen) verschiedener Form und Grösse einfach und zeitsparend hergestellt werden. Der Mantel des Geschosses besteht aus einer mit einer Geschosshülle fest verbundenen Geschossspitze, die im Innern eine Zentrierung aufweist, in welcher der Geschosskörper geführt und gehalten wird. Die Rückseite der Geschosshülle ist mit einem den Geschosskörper teilweise umfassenden Dichtungskörper verschlossen. Bei diesen als Vollkaliber - KE- Geschosse bekannten Geschosse bestehen die Geschosshülle als auch das Geschossheck häufig aus Aluminium, wobei auch Stahl eingesetzt wird. Die ballistische Geschossspitze ist gleichfalls aus Aluminium, kann aber auch aus Kunststoff sein.

Aus der GB 2 251 480 A, welche eine Grundlage für der Anspruch 1 bildet, ist ein unterkalibriges Treibspiegelgeschoß bekannt, daß einen zentralen Kern aus Schwermetall enthält. Um diesen Kern herum sind in Kammern Metallsplittern gefüllt, wobei beide als Einheit von einem Mantel aus Aluminium oder Kunststoff umschlossen sind.

Die Splitter als Wirkkörperkönnen in Form von Kugeln oder Stäbe in den Kammern eingefüllt sein.

FAP - Geschoss (Frangible Armour Piercing) genannte Geschosse wirken aufgrund ihrer kinetischen Energien in verschiedenen Zielen. Diese Geschosse besitzen einen Kern aus frangiblen Material, der nach EP 0 853 228 B1 aus verschiedenen Frangible- Pillen zusammengesetzt sein kann. Als Werkstoff für diese Teilgeschosskörper wird frangibles als auch duktiles Schwermetall vorgeschlagen. Der Kern wird beispielsweise im Spritzgußverfahren mit Kunststoff ummantelt.

Auch bei FAP - Geschossen ist bekanntlich die Leistung im Ziel abhängig von der Auftreffgeschwindigkeit. Dabei muss als erstes die Geschossspitze respektive die Geschosshülle aufbrechen, damit der Frangible - Kern wirken kann. Das Aufbrechen eines Fangible - Kerns braucht auch Energie. Bei tiefer Auftreffgeschwindigkeit (z.B. große Schussdistanz) ist die Energie häufig zu gering, damit der Kern noch genügend fragmentiert. Dies hat zur Folge, dass die Breitenwirkung im Ziel kleiner wird. Ein derartiger Kern hat zudem die Eigenschaft, dass er beispielsweise bei Testzwecken zur Simulierung unterschiedlicher Ziele in einem Staffelziel in mehrere Splitter zerbricht. Diese Splitter brechen weiter auf die nächste Platte usw. , was man Kaskadeneffekt nennt. Diese Splitter können so klein werden, dass ihre Energie nicht mehr ausreicht, um die nächste Platte durchschlagen zu können. D.h., nach einigen Platten (in grösserer Zieltiefe) fällt die erwünschte Breitenwirkung zusammen.

Der Internetadresse http://www.wehrtechnik.net/wehrtechnik/frap.html sind Vorzüge einer FRAP (Fragmenting Payload) entnehmbar. Dieser als Bordkanonenmunition bekannter Munitionstyp hat unter anderem keine HE - Füllung und keinen Aufschlagzünder mehr. Nähere Ausführungen über die FRAP - Munition und der vorfragmentierten Wolframwirkmasse ist dem Beitrag "Fragmenting Payload Ammunition Frap" zu entnehmen, der von Allan Buckley & Pierrre H. Freymond auf dem NDIA 37. Gun & Ammo Syposium vom 15.- 18. April 2002 in Panama City gehalten wurde (http://www.dtic.mil/ndia/2002gun/buckley.pdf).

Der Erfindung stellt sich die Aufgabe, die Breitenwirkung in einem Ziel zu steigern. Zusätzlich soll in einem Monoblockziel eine möglichst hohe Durchschlagleistung erzielt werden.

Gelöst wird die Aufgabe durch die Merkmale des Patentanspruchs 1 , des Patentanspruchs 10 sowie des Patentanspruchs 13.

Der Erfindung liegt die Idee zugrunde, den Kaskadeneffekt der Frangible - Pillen mit Subprojektilen aus duktilen Schwermetall zu kombinieren, d.h. eine Munition zu schaffen, in welcher Vorteile eines Zentralpenetrators bestehend aus beispielsweise frangible Pillen, mit Vorteilen duktiler Schwermetalle eines Außenpenetrators kombiniert werden. Duktiles Schwermetall hat die Eigenschaft auf den Zielplatten nicht zu zerbrechen, so dass sich ein guter Splitterkegel ausbilden kann.

Aus der DE 40 16 051 C2 ist ein Mantelpenetrator für ein KE - Geschoss bekannt, welcher als duktile Ummantelung den druckempfindlichen Penetrator schützt und deren abschußfeste Befestigung auf dem Penetratorkern eine kostengünstige Serienfertigung ermöglicht. Im Gegensatz dazu soll der gemäß anspruch 1 bogenförmig angeordnete Außenpenetrator, aufgebaut aus einzelnen Subprojetilen,hier die Knickwirkung auslösen, damit die um den Außenpenetrator befindliche Geschosshülle sofort zerreißt und die duktilen Subprojektile freigesetzt werden. Diese Subprojektile werden nach der Montage mit eingespritztem Kunststoff im Außenpenetrator fixiert, was den Vorteil hat, dass die den Außenpenetrator umgebende Geschosshülle sehr dünn gestaltet werden kann. Diese dünne Hülle hat eine einfache Öffnung im Ziel zur Folge.

In einem Monoblockziel wirkt hauptsächlich der Zentral - Penetrator aus Frangible - Pillen. Dies ermöglicht diesem Geschoss einen universellen Einsatz.

Geschaffen wird also ein FAP -Geschoss mit FRAP (Fragmenting payload) -Konzept.

Anhand eines Ausführungsbeispiels mit Zeichnung soll die Erfindung näher erläutert werden.
Es zeigt:
- Fig. 1: eine Munition vollständig, teilweise im Schnitt,
- Fig. 2: eine Schnittdarstellung des vorderen Teils des Geschosses aus Fig.1,
- Fig. 3: in einer Variante eine Schnittdarstellung des vorderen Teils aus Fig. 1.
- Fig. 4: eine weitere Variante aus Fig. 1.

In Fig. 1 ist eine Munition 10 aufgezeigt, die im wesentlichen ein Geschoss 1, ein Führungsband 2, Rillen 3, eine Patronenhülse 4, Treibladung 5 umfasst.

In Fig. 2 ist zur näheren Betrachtung des Geschosses 1 dieses im Schnitt dargestellt, wobei die Fig. 2 eine erste Ausführungsform beinhaltet.
Das Geschoss 1, ein Universal - (Mehrzweck) - KE- Geschoss, wird durch eine Geschossspitze 20, eine Geschosshülle 21, sowie eine Geschossheck 22 gebildet. Mit 24 ist ein Zentralpenetrator gekennzeichnet, welcher sich vorzugsweise aus Frangible - Pillen 25 zusammensetzt, kann aber auch aus einem Stück sein, und wird in vielen Fällen auch als Geschosskern bezeichnet. Ein mit 26 bezeichneter Außenpenetrator besteht aus kugelförmigen 27, eventuell auch aus zylinderförmigen 28 (zylinderartige bzw. -ähnliche und/ oder würfelförmige und / oder tonnenähnliche) duktilen Schwermetallen (Fig. 3), die hier als Subprojektile 27, 28 bezeichnet werden. Ein Endpenetrator 29, vorzugsweise das Ende des frangiblen Zentralpenetraotrs 24, weist in einer weiteren Variante gemäß Fig. 4 ebenfalls kugelförmige oder zylinderförmige duktile Schwermetalle 30 auf, die ebenfalls als Subprojektile bezeichnet werden.

Der Außenpenetrator 26 besitzt in allen Varianten vorzugsweise eine bogenförmige bzw. bananenförmige Form oder Anordnung, um die Knickwirkung bevorzugt auszulösen, damit die Geschosshülle 21 zerreißt und die Subprojektile 27, 28 freigesetzt werden. Beim Auftreffen der Munition 10 auf ein nicht näher dargestelltes Ziel wird neben der Geschossspitze 20 auch die Geschosshülle 21, unterstützt vom Außenpenetrator 26, zerstört. Die frei werdenden Subprojektile 27, 28 unterstützen ihrerseits den Zentralpenetrator 24 bzw. die Pillen 25 beim Eindringen in das Ziel. Eine weitere Verbessung (der Splitterverteilung) kann des Weiteren durch den Einsatz des Endpenetrators 29 geschaffen werden. Auch hier haben die Subprojektile 30 eine unterstützende Wirkung.

Die Geschossspitze 20 als auch die Geschosshülle 21 können aus Aluminium bestehen. Alternativ bietet sich auch die Möglichkeit an, die Geschossspitze 20 aus gespritztem Material zu formen, beispielsweise aus Kunststoff. Dieser Kunststoff kann bevorzugt ein hochwarmfester, faserverstärkter, thermoplastischer Kunststoff sein. Gleiches gilt für die Geschosshülle 21, die ebenfalls aus einem Kunststoff gebildet sein kann, wobei sich hier auch eine Kombination von Kunststoff und Stahl anbietet.

Um die Toleranzen bei der Montage des Geschosses 1 aufzuheben und um die Subprojektile 27, 28 außen zu halten, wird in einer bevorzugten Variante von der Geschossspitzte 20 her Kunststoff eingespritzt, wobei der Kunststoff auch von der Heckseite eingespritzt werden kann. Diese Variante bedingt beispielsweise nur eine kleine Bohrung, vorzugsweise zentrisch im Heckbereich. Die Verwendung von Kunststoff ermöglicht die Verwendung einer sehr dünnen Geschosshülle 21. Das damit verbundene Verfahren ist einfach und ermöglicht eine kostengünstige Fabrikation.

## Patentansprüche

1. Universal- KE- Geschoss (1) mit einer Geschossspitze (20), einer Geschosshülle (21) sowie einem Geschossheck (22), umfassend einen Zentralpenetrator (24), wobei ein Außenpenetrator (26) um den Zentralpenetrator (24) angebracht ist, der Außenpenetrator (26) kugelförmige (27) und / oder zylinderförmige (28) duktile Schwermetalle beinhaltet und bogen - bzw. banamenförmig ausgeführt ist.

2. Universal- KE- Geschoss nach Anspruch 1, **dadurch gekennzeichnet, dass** der Zentralpenetrator (24) sich aus Frangible - Pillen (25) zusammensetzt.

3. Universal- KE- Geschoss nach Anspruch 1, **dadurch gekennzeichnet, dass** der Zentralpenetrator (24) aus einem Stück ist.

4. Universal- KE- Geschoss nach einem der Ansprüche 1 bis 3, **dadurch gekennzeichnet, dass** ein Endpenetrator (29) am hinteren Teil des Zentralpenetrators (24) kugelförmige und / oder zylinderförmige duktile Schwermetalle (30) aufweist.

5. Universal- KE- Geschoss nach einem der vorgenannten Ansprüche 1 bis 4, **dadurch gekennzeichnet, dass** die Geschossspitze (20) als auch die den Außenpenetrator (26) und den Zentralpenetrator (24) umhüllende Geschosshülle (21) aus Aluminium bestehen können.

6. Universal- KE- Geschoss nach einem der vorgenannten Ansprüche 1 bis 4, **dadurch gekennzeichnet, dass** die Geschossspitze (20) aus gespritztem bzw. spritzbaren Material, wie Kunststoff geformt ist

7. Universal- KE- Geschoss nach einem der vorgenannten Ansprüche 1 bis 4, **dadurch gekennzeichnet, dass** die den Außenpenetrator (26) und den Zentralpenetrator (24) umhüllende Geschosshülle (21) aus Kunststoff oder einer Kombination von Kunststoff und Stahl oder Aluminium bestehen kann.

8. Universal- KE- Geschoss nach einem der vorgenannten Ansprüche 1 bis 7, **dadurch gekennzeichnet, dass** der Kunststoff ein hochwarmfester, faserverstärkter, thermoplastischer Kunststoff ist.

9. Universal- KE- Geschoss nach einem der Ansprüche 1 bis 8, **dadurch gekennzeichnet, dass** die duktilen Schwermetalle (27, 28) mittels Kunststoff im Außenpenetrator (26) fixiert sind.

10. Verfahren zur Herstellung des Geschosses nach einem der Ansprüche 1 bis 9 mit folgenden Schritten:
- zentrieren des Zentralpenetrators (24) mit bzw. ohne Endpenetrator (29) und seinen Subprojektilen (30),
- anbringen des Außenpanetrators (26) mit den Subprojektielen (28, 29) um den Zentralenetrator (24),
- fbderen der Subprojektile (28, 29) des Außenpenetrators (26) mittels Kunststoff,
- Schaffung einer Geschosshülle (21), die zumindest im Außenpenetratorbereich dünn ist.

11. Verfahren nach Anspruch 10, **dadurch gekennzeichnet, dass** der Kunststoff für die Fixierung der Subprojektile (27, 28) im Außenpenetrator (26) von der Geschossspitzte (20) her eingespritzt wird.

12. Verfahren nach Anspruch 10, **dadurch gekennzeichnet, dass** der Kunststoff auch von der Heckseite eingespritzt werden kann.

13. Munition (10), bestehend aus einer Patronenhülse (4), einer Treibladung (5) sowie einem Geschoss (1) nach einem der Ansprüche 1 bis 9.

14. Munition nach Anspruch 13, **dadurch gekennzeichnet, dass** die Munition (10) eine Mittelkalibermunition ist

## Claims

1. Universal kinetic-energy projectile (1) having a projectile nose (20), a projectile casing (21) and a projectile tail (22), comprising a central penetrator (24), with an outer penetrator (26) being fitted around the central penetrator (24), with the outer penetrator (26) containing spherical (27) and/or cylindrical (28) ductile heavy metals and being designed in a curved or banana shape.

2. Universal kinetic-energy projectile according to Claim 1, **characterized in that** the central penetrator (24) is composed of frangible pellets (25).

3. Universal kinetic-energy projectile according to Claim 1, **characterized in that** the central penetrator (24) is integral.

4. Universal kinetic-energy projectile according to one of Claims 1 to 3, **characterized in that** an end penetrator (29) has spherical and/or cylindrical ductile heavy metals (30) at the rear part of the central penetrator (24).

5. Universal kinetic-energy projectile according to one of the abovementioned Claims 1 to 4, **characterized in that** the projectile nose (20) and the projectile casing (21) which surrounds the outer penetrator (26) and the central penetrator (24) may be composed of aluminium.

6. Universal kinetic-energy projectile according to one of the abovementioned Claims 1 to 4, **characterized in that** the projectile nose (20) is formed from a material which is or can be sprayed, such as plastic.

7. Universal kinetic-energy projectile according to one of the abovementioned Claims 1 to 4, **characterized in that** the projectile casing (21) which surrounds the outer penetrator (26) and the central penetrator (24) may be composed of plastic or of a combination of plastic and steel or aluminium.

8. Universal kinetic-energy projectile according to one of the abovementioned Claims 1 to 7, **characterized in that** the plastic is a high-temperature-resistant, fibre-reinforced thermoplastic.

9. Universal kinetic-energy projectile according to one of Claims 1 to 8, **characterized in that** the ductile heavy metals (27, 28) are fixed in the outer penetrator (26) by means of plastic.

10. Method for production of the projectile according to one of Claims 1 to 9, having the following steps:
- the central penetrator (24) is centred with or without the end penetrator (29) and its submunitions (30),
- the outer penetrator (26) is fitted with the submunitions (27, 28) around the central penetrator (24),
- the submunitions (27, 28) of the outer penetrator (26) are fixed by means of plastic,
- a projectile casing (21) is provided, and is thin at least in the outer penetrator area.

11. Method according to Claim 10, **characterized in that** the plastic for fixing the submunitions (27, 28) in the outer penetrator (26) is sprayed in from the projectile nose (20).

12. Method according to Claim 10, **characterized in that** the plastic can also be sprayed in from the tail end.

13. Munition (10), comprising a cartridge case (4), a propellant charge (5) and a projectile (1) according to one of Claims 1 to 9.

14. Munition according to Claim 13, **characterized in that** the munition (10) is a medium-calibre munition.

## Revendications

1. Projectile KE universel (1) avec une pointe de projectile (20), un étui de projectile (21) ainsi qu'une partie arrière du projectile (22), comprenant un pénétrateur central (24), un pénétrateur extérieur (26) étant positionné autour du pénétrateur central (24), le pénétrateur extérieur (26) contenant des métaux lourds ductiles en forme de bille (27) et / ou cylindrique (28) et réalisé sous forme d'arc ou courbé.

2. Projectile KE universel selon la revendication 1, **caractérisé en ce que** le pénétrateur central (24) se compose de pastilles frangibles (25).

3. Projectile KE universel selon la revendication 1, **caractérisé en ce que** le pénétrateur central (24) est en une pièce.

4. Projectile KE universel selon l'une des revendications 1 à 3, **caractérisé en ce que** le pénétrateur terminal (29) possède des métaux lourds ductiles (30) en forme de bille et / ou cylindriques au niveau de la partie arrière du pénétrateur central (24).

5. Projectile KE universel selon l'une des revendications 1 à 4 susmentionnées, **caractérisé en ce que** la pointe du projectile (20) ainsi que la chemise (21) du pénétrateur extérieur (26) et du pénétrateur central (24) peuvent être fabriquées en aluminium.

6. Projectile KE universel selon l'une des revendications 1 à 4 susmentionnées, **caractérisé en ce que** la pointe du projectile (20) peut être moulée en matériau injecté ou injectable comme du matériau plastique.

7. Projectile KE universel selon l'une des revendications 1 à 4 susmentionnées, **caractérisé en ce que** le pénétrateur extérieur (26) et la chemise (21) du pénétrateur central (24) peut être fabriquée en matériau plastique ou dans un assemblage de matériau plastique et d'acier ou d'aluminium.

8. Projectile KE universel selon l'une des revendications 1 à 7, **caractérisé en ce que** le matériau plastique est un matériau plastique résistant à haute température, renforcé par des fibres, thermoplastique.

9. Projectile KE universel selon l'une des revendications 1 à 8, **caractérisé en ce que** les métaux lourds ductiles (27, 28) sont fixés dans le pénétrateur extérieur (26) au moyen de matériau plastique.

10. Procédé de fabrication du projectile selon l'une des revendications 1 à 9 avec les étapes suivantes :
- centrer le pénétrateur central (24) avec ou sans pénétrateur terminal (29) et ses sous-projectiles (30),
- mettre en place le pénétrateur extérieur (26) avec les sous-projectiles (27, 28) autour du pénétrateur central (24),
- fixer les sous-projectiles (27, 28) du pénétrateur extérieur (26) à l'aide de matériau plastique,
- élaboration d'une chemise de projectile (21), laquelle est au moins mince dans le périmètre du pénétrateur extérieur.

11. Procédé selon la revendication 10, **caractérisé en ce que** le matériau plastique destiné à la fixation des sous-projectiles (27, 28) est injecté dans le pénétrateur extérieur (26) à partir de la pointe du projectile (20).

12. Procédé selon la revendication 10, **caractérisé en ce que** le matériau plastique peut également être injecté à partir de la partie arrière.

13. Munition (10), composée d'un étui de cartouche (4), d'une charge propulsive (5) ainsi que d'un projectile (1) selon l'une des revendications 1 à 9.

14. Munition selon la revendication 13, **caractérisée en ce que** la munition (10) est une munition de moyen calibre.
